# FASCICULE DE BREVET EUROPEEN

(11) **EP 0 991 348 B1**
(45) Date de publication et mention de la délivrance du brevet: **24.09.2003**
(21) Numéro de dépôt: 99914624.4
(22) Date de dépôt: 20.04.1999
(51) Int. Cl.: A47F 3/04

(54) **MEUBLE D'ENCEINTE CLIMATIQUE**
KLIMARAUMMÖBEL
CLIMATIC CONDITION REPRODUCER CABINET

(30) Priorité: 23.04.1998 FR 9805078
(43) Date de publication de la demande: 12.04.2000
(73) Titulaire: Bonnet Névé, 78400 Chatou (FR); Sovis, 02407 Château-Thierry Cedex (FR)
(72) Inventeur: ANIN, Marc, F-64480 Ustaritz (FR); VASSEUR, Lionel, F-64700 Hendaye (FR); JORLAND, Jean-Michel, F-64310 Saint Pees/Nivelle (FR); VILLEMINOT, Eric, F-02400 Château-Thierry (FR)
(74) Mandataire: Le Cam, Stéphane Georges Elie
(86) Numéro de dépôt international: FR9900929
(87) Numéro de publication internationale: WO99055204

(56) Documents cités:
- EP-A- 0 038 015
- EP-A- 0 674 865
- US-A- 3 631 630

## Description

L'invention concerne un meuble d'enceinte climatique comprenant au moins un ouvrant constitué d'un vitrage isolant composé d'au moins deux feuilles de verre entre lesquelles un vide a été réalisé et réunies par un joint de scellage minéral.

L'invention sera décrite plus particulièrement pour un meuble réfrigéré dans lequel sont exposés des produits frais, réfrigérés ou surgelés dont la dénomination commune est « meuble frigorifique de vente », mais l'invention ne se limite pas à ce type de meuble, tout meuble d'enceinte à ambiance chaude, humide ou non, entre également dans le cadre de l'invention.

Lorsque des produits conservés dans une enceinte réfrigérée doivent rester visibles comme c'est le cas dans de nombreux locaux commerciaux actuels, on équipe l'enceinte réfrigérée de parties vitrées qui la transforme en meuble frigorifique de vente. Il existe plusieurs variantes de ces meubles frigorifiques de vente. Certaines ont la forme d'armoires et alors, c'est la porte elle-même qui est transparente, d'autres constituent des coffres et c'est le couvercle horizontal qui est vitré pour permettre l'observation du contenu et encore d'autres constituent des vitrines comptoirs et c'est la partie qui sépare le public des marchandises qui est vitrée. Quelle que soit la variante de ces meubles frigorifiques de vente, il est possible également de réaliser des parois vitrées afin que l'ensemble du contenu soit visible de l'extérieur.

L'invention sera décrite plus particulièrement pour des meubles frigorifiques de vente ayant la forme d'armoire, mais l'invention ne se limite pas à ce type de meubles.

Dans ce type de présentoirs, il est nécessaire que les marchandises restent parfaitement visibles à la clientèle afin qu'il soit possible de présélectionner les marchandises sans ouvrir le meuble. En conséquence, il faut éviter que les parties vitrées des meubles ne se couvrent de condensations.

Pour éviter les condensations, la méthode qu'on utilise consiste, en général, à maintenir la face du vitrage du côté de l'environnement à une température supérieure au point de rosée de l'atmosphère concernée. Ce but est atteint en augmentant les performances d'isolation du vitrage et parfois, en plus, en faisant chauffer la face du côté concerné. Le moyen le plus simple pour améliorer les performances d'isolation thermique d'un vitrage simple consiste à le remplacer par un vitrage multiple. Cette technique est facile à mettre en oeuvre dans le cas des armoires ou de coffres frigorifiques, en effet les vitrages multiples, constitués de deux feuilles de verre planes montées parallèlement entre elles et séparées par une lame de gaz équipent facilement ce type de meubles frigorifiques de vente. Cependant, l'utilisation de tels vitrages multiples ne s'avère pas totalement satisfaisante d'un point de vue thermique.

Plusieurs solutions ont été envisagées afin d'améliorer encore les performances d'isolation thermique de ces vitrages multiples telles que, par exemple, l'utilisation de couches minces réfléchissant le rayonnement infrarouge ou encore l'utilisation de triples vitrages dont l'une des lames de gaz peut être du Krypton. Cependant l'amélioration reste en général modeste et l'utilisation de tels vitrages multiples, du fait de leur épaisseur et de leur poids, nécessite l'emploi de cadre support qui leur confère une bonne tenue mécanique, mais qui crée un encombrement important.

La demande de brevet française déposée au nom de SAINT-GOBAIN VITRAGE sous le numéro FR97/09772 propose une porte ou paroi d'enceinte climatique obviant aux différents inconvénients énoncés précédemment. Elle propose ainsi une porte ou paroi d'enceinte climatique constituée essentiellement d'un panneau isolant composé d'au moins deux substrats en verre entre lesquels un vide a été réalisé, séparés l'un de l'autre par des plots répartis sur toute la surface et réunis à leur périphérie par un joint de scellage minéral. De cette manière, on substitue donc aux vitrages isolants classiques un vitrage isolant constitué d'au moins deux feuilles de verre entre lesquelles un vide a été réalisé que nous appellerons par la suite un vitrage isolant sous vide. Ce type de vitrage isolant sous vide présente pour une épaisseur totale nettement plus faible que celle des vitrages isolants classiques des propriétés d'isolation thermique nettement améliorées.

La structure d'un tel vitrage isolant sous vide présente l'avantage de lui conférer une rigidité et une tenue équivalentes à celles d'un vitrage monolithique d'épaisseur égale à la somme des épaisseurs des feuilles de verre, c'est à dire que les feuilles de verre se comportent comme une seule dont l'épaisseur est la somme de celle des deux feuilles de verre. De cette manière, il n'est plus nécessaire d'associer ce type de vitrage à un cadre support. Ainsi l'encombrement est fortement diminué et le montage dans l'enceinte climatique est sensiblement simplifié.

Cependant, l'utilisation d'un tel vitrage isolant sous vide n'est pas sans conséquences quant à la structure elle-même du meuble d'enceinte climatique, en particulier quand il s'agit d'un meuble dont la température ambiante interne est fortement différente de la température ambiante externe. En effet, du fait de la présence du vide entre les deux feuilles de verre, il apparaît une différence de dilatation entre les deux feuilles de verre qui est à l'origine de l'apparition d'une flèche de déformation du vitrage. Les inventeurs ont mis en évidence que la présence d'une telle flèche de déformation du vitrage ne permet pas d'employer les structures habituelles des meubles et cela, en particulier, pour des raisons d'étanchéité. Par ailleurs, le fait que l'utilisation d'un vitrage sous vide permet d'éliminer la présence du cadre support, il s'est avéré opportun de modifier la structure des meubles d'enceinte climatique afin de diminuer le nombre général de pièces et de cette manière de simplifier le montage et de diminuer les coûts de revient des meubles.

Par ailleurs, le document EP 0 038 15 montre un meuble pourvu de deux ouvrants mais qui sont constitués de parois pleines, l'étanchéité entre les deux ouvrants étant réalisée par deux montants distincts qui coopèrent l'un avec l'autre, chacun des montants étant monté sur le bord d'un des ouvrants.

L'invention a pour objet de réaliser un meuble d'enceinte climatique obviant aux différents inconvénients énoncés précédemment, répondant aux critères d'étanchéité de ces types de meubles et proposant une réalisation facile à mettre en oeuvre et économiquement avantageuse.

L'invention propose ainsi un meuble d'enceinte climatique comprenant au moins deux ouvrants constitués d'un vitrage isolant composé d'au moins deux feuilles de verre entre lesquelles un vide a été réalisé et réunies à leur périphérie par un joint de scellage minéral, l'étanchéité entre les deux ouvrants étant réalisée par l'intermédiaire d'un montant chevauchant les bords des deux ouvrants, celui-ci étant fixé à l'un des bords, et créant une butée pour ces deux ouvrants. Ledit montant d'étanchéité est en matière plastique qui épouse la déformation due à la flèche du vitrage isolant.

De cette manière, on élimine, par rapport aux meubles d'enceinte climatique classiques, les montants intermédiaires sur lesquels l'ouvrant venait en butée de sorte que l'étanchéité soit réalisée. Grâce au fait que ce montant soit fixé à l'un des deux ouvrants, il est possible de réaliser l'étanchéité et le blocage des ouvrants tout en simplifiant la structure du meuble et en améliorant, en plus, son esthétisme.

Cette réalisation présente l'avantage de ne pas créer de contraintes de résistance au niveau du vitrage déformé et de ne pas créer de risque de rupture d'étanchéité sur toute la longueur du montant.

De préférence, ledit montant d'étanchéité présente une bande magnétique au niveau de son contact avec le bord de l'ouvrant voisin. Ainsi, on réalise un bon contact entre ledit montant et l'ouvrant en butée tout en procurant une fermeture hermétique dudit ouvrant.

Selon un mode de réalisation préférée de l'invention, la partie dudit montant d'étanchéité comprenant une bande magnétique se présente sous la forme d'un soufflet. De cette manière, lorsque l'ouvrant vient en contact avec ledit montant, le contact magnétique selon la flèche de déformation est encore amélioré grâce au fait que le soufflet permet de compenser également la déformation du vitrage. De plus, la présence de cette partie sous forme de soufflet permet au montant d'étanchéité d'épouser le bord de l'ouvrant et une partie de l'espace entre les deux ouvrants, et évite ainsi une accumulation de poussières.

Selon une variante préférée de l'invention, l'étanchéité entre l'ouvrant et les extrémités latérales du meuble est réalisée au niveau du chant de l'ouvrant par l'intermédiaire d'un joint d'étanchéité déformable localement dans son épaisseur et sur sa largeur et disposé sur lesdites extrémités latérales du meuble.

Selon cette même variante, dans le cas d'un meuble d'enceinte climatique comprenant trois portes, au moins l'étanchéité entre les deux extrémités latérales de l'ouvrant, qui correspond à la porte indépendante, et le meuble est réalisée au niveau des chants de l'ouvrant par un joint d'étanchéité déformable localement dans son épaisseur et sur sa largeur et disposée, d'une part sur une partie latérale du meuble et d'autre part, sur un montant intermédiaire.

Ceci est décrit en référence au cas d'un meuble à trois portes mais doit être compris comme s'appliquant à tous les meubles comportant un nombre impair de portes et plus précisément aux portes qui sont indépendantes, c'est-à-dire, non associées à une autre porte et donc au contact, d'une part d'une partie latérale du meuble et d'autre part d'un montant intermédiaire du meuble.

Les inventeurs ont également prévu d'appliquer une telle variante, c'est-à-dire l'utilisation d'un joint d'étanchéité déformable localement dans son épaisseur et sur sa largeur, et disposé sur les extrémités latérales du meuble, au cas d'un meuble comportant une seule porte.

De cette manière, on élimine le contact habituel entre la périphérie interne de l'ouvrant et les dormants du meuble qui, du fait de la déformation du vitrage, ne peut être réalisé selon un plan. Un contact selon un plan permet d'obtenir une bonne étanchéité; ainsi en réalisant un contact étanche au niveau du chant de l'ouvrant, on garde un plan de contact. Grâce à l'utilisation d'un joint déformable localement dans son épaisseur et sur sa largeur, on compense la déformation du vitrage en réalisant un contact hermétique en chaque point du chant du vitrage selon la flèche de déformation du vitrage mis sous contrainte thermique.

Selon une réalisation préférée de l'invention, ledit joint d'étanchéité présente une largeur supérieure à la largeur maximale de la flèche de déformation du vitrage isolant. De cette manière, quelle que soit la différence de température entre l'intérieur et l'extérieur du meuble, c'est à dire quelle que soit la flèche de déformation du vitrage, l'étanchéité entre l'ouvrant et les parties latérales du meuble est garantie. Par parties latérales, on entend les côtés du meuble présentant la plus grande longueur.

Selon une variante avantageuse de l'invention ledit joint d'étanchéité est en chlorure de polyvinyle (PVC) souple biocide ou un matériau présentant des propriétés analogues.

Selon une réalisation avantageuse de l'invention, l'étanchéité entre l'ouvrant et les bords supérieurs et inférieurs du meuble est réalisée par l'intermédiaire de joints d'étanchéité magnétiques compressibles disposés sur lesdits bords du meuble de sorte que le contact est réalisé en périphérie de l'ouvrant.

De cette manière, la surface interne de l'ouvrant est allégée et le joint d'étanchéité magnétique compressible permet un contact hermétique qui absorbe la faible déformation qui peut apparaître sur cette longueur de contact. En effet, cette longueur de contact étant plus faible que celle au niveau des extrémités latérales du meuble, la flèche de déformation est beaucoup moins importante et le contact peut être réalisé sur la périphérie de l'ouvrant sans risque de rupture d'étanchéité.

Selon une variante avantageuse de l'invention, l'axe d'articulation est excentré par rapport au plan dudit ouvrant et l'élément d'articulation est collé sur l'ouvrant.

Selon une variante de l'invention, le vitrage isolant présente des feuilles décalées sur toute la périphérie du vitrage et un réseau chauffant est déposé sur la zone décalée le long du joint de scellage minéral. Ainsi, l'apparition de condensation en bordure du vitrage peut être éliminée, le bord du vitrage, du fait du joint de scellage minéral qui crée un pont thermique, formant une zone particulièrement sensible. Grâce aux verres décalés, cette réalisation est avantageusement esthétique et facile à mettre en oeuvre.

Selon un mode de réalisation avantageux de l'invention, au moins une des feuilles de verre est recouverte d'une ou plusieurs couches fonctionnelles sur au moins une de ces faces. De telles couches sont, par exemple, des couches basses émissives ou encore des couches hydrophobes. Dans le cas où une couche fonctionnelle est réalisée sur une face interne du vitrage, c'est à dire sur une face ultérieurement au contact du vide, l'invention prévoit, de préférence, l'élimination de ladite couche sur la zone périphérique de la surface correspondant à la zone recouverte par le joint de scellage; cette élimination peut permettre une meilleure adhérence dudit joint de scellage.

De préférence, le vitrage isolant est pourvu sur au moins son chant d'un profilé collé, notamment en matière plastique semi-rigide avec au moins une partie présentant une surextrusion métallique. On entend par profilé, tous types de profilés préfabriqués ayant une forme adaptée à la fonction dudit profilé. De préférence le profilé est un profilé en matière plastique semi-rigide afin de pouvoir épouser sans contraintes importantes la déformation du vitrage. Un tel profilé collé sur au moins le chant du vitrage peut remplir diverses fonctions telles que la protection du réseau chauffant, la protection des chants du vitrage, la fixation d'éléments divers tels que des charnières ou des poignées ou encore l'amélioration de l'esthétisme de l'ouvrant. De plus, l'utilisation d'un tel profilé est avantageuse pour la réalisation des contacts magnétiques prévus. En effet, il est possible de réaliser facilement une surextrusion métallique à des endroits déterminés.

Selon un mode de réalisation préféré de l'invention, l'ouvrant est muni d'un élément de rappel du type bielle-ressort. Un tel mode de réalisation est particulièrement avantageux d'un point de vue esthétique. En effet, il permet d'éliminer l'emploi des barres de torsion habituellement utilisées, ces barres étant en général disposées dans le cadre support du fait de leur volume non négligeable.

Ces types de montages présentent de nombreux avantages. Tout d'abord, du fait de la rigidité et de la tenue mécanique du vitrage isolant, il n'est pas nécessaire d'associer le vitrage isolant à un cadre support comme sur les vitrages multiples usuels, cadre support qui augmente sensiblement l'encombrement général des ouvrants et donc en conséquence celui du meuble.

Ensuite, l'utilisation de vitrage isolant sous vide permet, comme explicité précédemment, de réaliser une meilleure isolation thermique que les vitrages isolants habituels, pour une épaisseur et un poids inférieurs.

Le meuble d'enceinte climatique selon l'invention permet, par ailleurs, d'améliorer sensiblement l'aspect esthétique extérieur de ces meubles. Ainsi, la face du meuble comprenant les ouvrants peut être quasiment qu'en verre du fait de l'absence de cadres supports et il est possible de prévoir un faible espace entre les ouvrants sans gêne pour l'ouverture ou la fermeture du meuble.

Le meuble d'enceinte climatique selon l'invention permet de répondre aux critères d'étanchéité requis pour ces types de meubles, sont faciles à réaliser et cela sans augmenter, voire même en diminuant, les coûts de revient des meubles.

D'autres détails et caractéristiques avantageuses de l'invention ressortiront, ci-après, de la description d'un exemple de réalisation en référence aux figures annexées qui représentent :
- Figure 1a : une coupe horizontale d'un vitrage isolant sous vide selon l'invention,
- Figure 1b : une vue de face du vitrage selon la figure 1,
- Figure 2 : une coupe horizontale de deux ouvrants voisins d'un meuble d'enceinte climatique selon l'invention,
- Figure 3a : une coupe horizontale de la partie inférieure comprenant les ouvrants d'un meuble d'enceinte climatique selon l'invention,
- Figure 3b : une coupe horizontale de la partie centrale comprenant les ouvrants d'un meuble d'enceinte climatique selon l'invention,
- Figure 4 : une coupe verticale d'un ouvrant d'un meuble d'enceinte climatique selon l'invention.

On précise tout d'abord que, par souci de clarté, toutes les figures ne respectent pas rigoureusement les proportions entre les divers éléments.

Les figures 1a et 1b représentent le vitrage isolant sous vide 1 qui va être utilisé sur un meuble d'enceinte climatique selon l'invention.

Le vitrage isolant 1 est constitué de deux feuilles de verre 2 et 3 entre lesquelles un vide 4 a été réalisé, séparées l'une de l'autre par des plots 5 répartis sur toute la surface et réunies à leur périphérie par un joint de scellage minéral 6. La feuille de verre 3 est de dimension inférieure à la feuille de verre 2 et est centrée sur cette dernière.

Selon ces représentations, la feuille de verre 2 est revêtue en bordure de sa face interne d'une couche d'émail 7, déposée par sérigraphie de sorte qu'au moins le joint de scellage minéral 6 ne soit pas visible du côté extérieur du vitrage isolant 1. La feuille de verre 2 est également revêtue en bordure de sa face interne le long du joint de scellage minéral 6 d'un réseau chauffant 8 déposé par sérigraphie.

Ce réseau chauffant 8 est relié à un circuit électrique par tout moyen connu de l'homme du métier et non représenté sur les figures. De préférence, ce réseau chauffant 8 est un cordon de pâte d'argent de 0,5 mm de largeur et de 10 µm d'épaisseur.

Les plots 5 ont une épaisseur de 0,2 mm et un diamètre de 0,4 mm. Ils sont réparties sur toute la surface des feuilles de verre et sont distants les uns des autres de 30 mm.

Les plots 5 sont déposés sur une des feuilles de verre 2 et 3 après que la feuille de verre 2 ait été revêtue de la couche 7 et du réseau chauffant 8, puis que les feuilles de verre 2 et 3 aient été trempées. Après dépôt d'un cordon de fritte de verre à la périphérie de la feuille de verre 3, les deux feuilles de verre 2 et 3 sont assemblées, puis on effectue un traitement thermique de l'ensemble pour réaliser la soudure des deux feuilles de verre 2 et 3, le joint de scellage 6 réalisant alors l'étanchéité de l'ensemble. On réalise alors le vide entre les deux feuilles de verre 2 et 3 par tout moyen connu de l'homme du métier tel que, par exemple, par le procédé décrit dans la demande de brevet français déposée au nom de SAINT-GOBAIN VITRAGE sous le numéro FR98/01278. Le vitrage isolant 1 est alors prêt à être équipé de ses éléments afin de constituer l'ouvrant du meuble d'enceinte climatique selon l'invention.

La figure 2 représente une coupe horizontale de deux ouvrants voisins en position de fermeture.

Le vitrage isolant 1 est pourvu en périphérie de profilés 9 et 10 en matière plastique semi-rigide telle que, par exemple, en chlorure de polyvinyle. Ces profilés 9 et 10 sont fixés au vitrage isolant 1 par l'intermédiaire de cordons de colle 11, de manière à recouvrir la zone décalée des deux feuilles de verre 2 et 3 et le chant du vitrage isolant 1. Le profilé 9 permet également de fixer la poignée 12 qui est représentée sur la figure 3b.

Selon cette représentation, les bords des ouvrants pourvus des profilés 9 et 10 sont chevauchés par un montant 13 qui permet ainsi de réaliser l'étanchéité dans cette partie du meuble et qui crée une butée pour ces deux ouvrants. Ce montant 13 est avantageusement réalisé en matière plastique telle que le PVC de sorte qu'il épouse la déformation de vitrage isolant 1 sans créer de contraintes.

Avantageusement, ce montant 13 est fixé à un des ouvrants par encastrement et collage de celui-ci dans le profilé 10. La partie du montant 13 venant en contact avec le profilé 9 présente une bande magnétique 14 et le profilé 9 présente une surextrusion métallique 15 au niveau de ce contact. De cette manière, le contact entre ces deux éléments 9 et 13 est hermétique. De préférence, la partie du montant 13 présentant la bande magnétique 14 est réalisé sous forme d'un soufflet 16. Ce soufflet 16 permet ainsi d'améliorer l'étanchéité au niveau de ce contact en compensant, en plus du fait que le montant 13 épouse déjà la déformation du vitrage isolant 1, la flèche de déformation du vitrage isolant 1.

Les figures 3a et 3b représentent respectivement une coupe horizontale de la partie inférieure et une coupe horizontale de la partie centrale comprenant les ouvrants en position de fermeture d'un meuble d'enceinte climatique selon l'invention.

En 17 et 18 sont figurées les extrémités latérales du meuble d'enceinte climatique selon l'invention. Sur chacune de ces extrémités 17 et 18 se trouve un joint d'étanchéité 19 déformable localement dans son épaisseur et sur sa largeur. Les figures 3a et 3b permettent de comprendre l'intérêt d'un tel joint 19. En effet, la différence de position de l'ouvrant entre la partie basse et la partie haute de celui-ci est due à la flèche de déformation du vitrage isolant 1 lorsque ce dernier est mis sous contrainte thermique. Ainsi, le joint 19 réalise l'étanchéité sur toute la hauteur de l'ouvrant.

Avantageusement, les profilés 9 et 10 sont positionnés indifféremment sur les ouvrants centraux du meuble que sur les ouvrants latéraux, même si la forme particulière de ces profilés n'est pas toujours indispensable. Par exemple, le profilé 10 présente une zone d'encastrement prévue pour la fixation du montant 13. Cette zone est, par exemple, inutile lorsque cette partie de l'ouvrant est positionnée à une extrémité du meuble. Cependant, il s'est avéré plus rentable et plus simple de réaliser des ouvrants présentant tous la même structure que de prévoir des ouvrants dont la structure dépendrait de la position de l'ouvrant au niveau du meuble.

La figure 4 représente une coupe verticale d'un ouvrant en position de fermeture d'un meuble d'enceinte climatique selon l'invention.

Selon cette représentation, le vitrage isolant 1 est mis sous contrainte thermique ce qui explique sa forme légèrement bombée, la température à l'intérieur du meuble étant plus faible que la température extérieure. Le vitrage isolant 1 est pourvue en périphérie des profilés 9 précédemment décrits. Ces profilés 9 viennent en contact avec des joints d'étanchéité 20 collés sur le meuble 21. Ces joints 20 sont compressibles dans leur épaisseur et présentent une bande magnétique 22 qui est face à la surextrusion métallique 15 du profilé 9.

Ce type de meuble d'enceinte climatique ainsi décrit est facile à réaliser et à poser car ne nécessite pas énormément de pièces. Il procure une isolation thermique incontestable ainsi qu'une très bonne étanchéité tout en étant particulièrement esthétique.

L'invention ne se limite pas à ce type particulier de réalisation et doit être interprétée de façon non limitative et englobant tout dispositif dans le cadre des présentes revendications.

## Revendications

1. Meuble d'enceinte climatique comprenant au moins deux ouvrants constitués d'un vitrage isolant (1) composé d'au moins deux feuilles de verre (2,3) entre lesquelles un vide a été réalisé et réunies à leur périphérie par un joint de scellage minéral (6), l'étanchéité entre les deux ouvrants étant réalisée par l'intermédiaire d'un montant (13) qui est fixé à l'un des bords des deux ouvrants et qui chevauche les bords des deux ouvrants de façon à créer une butée pour ces deux ouvrants, ledit montant d'étanchéité (13) étant en matière plastique qui épouse la déformation due à la flèche du vitrage.

2. Meuble d'enceinte climatique selon la revendication 1, **caractérisé en ce que** ledit montant d'étanchéité (13) présente une bande magnétique (14) au niveau de son contact avec le bord de l'ouvrant voisin.

3. Meuble d'enceinte climatique selon la revendication 2, **caractérisé en ce que** la partie dudit montant d'étanchéité comprenant une. bande magnétique se présente sous la forme d'un soufflet (16).

4. Meuble d'enceinte climatique selon l'une des revendications précédentes, **caractérisé en ce que** l'étanchéité entre l'ouvrant et l'extrémité latérale (17, 18) du meuble est réalisée au niveau du chant de l'ouvrant par l'intermédiaire d'un joint d'étanchéité (19) déformable localement dans son épaisseur et sur sa largeur et disposé sur lesdites extrémités latérales (17, 18) du meuble.

5. Meuble d'enceinte climatique selon l'une des revendications précédentes, **caractérisé en ce qu'**il comprend un nombre impair de portes ou d'ouvrants et **en ce que** au moins l'étanchéité entre les deux extrémités latérales d'un ouvrant qui correspond à une porte indépendante et le meuble est réalisé au niveau des chants de l'ouvrant par l'intermédiaire d'un joint d'étanchéité déformable localement dans son épaisseur et sur sa largeur et disposé, d'une part sur une partie latérale du meuble et d'autre part, sur un montant intermédiaire.

6. Meuble d'enceinte climatique selon la revendication 4 ou 5, **caractérisé en ce que** ledit joint d'étanchéité (19) présente une largeur supérieure à la largeur maximale de la flèche de déformation du vitrage.

7. Meuble d'enceinte climatique selon la revendication 4 à 6, **caractérisé en ce que** ledit joint d'étanchéité (19) est en chlorure de polyvinyle souple biocide.

8. Meuble d'enceinte climatique selon l'une des revendications précédentes, **caractérisé en ce que** l'étanchéité entre l'ouvrant et les bords supérieurs et inférieurs du meuble est réalisée par l'intermédiaire de joints d'étanchéité (20) magnétiques compressibles disposés sur lesdits bords du meuble de sorte que le contact est réalisé en périphérie de l'ouvrant.

9. Meuble d'enceinte climatique selon l'une des revendications précédentes, **caractérisé en ce que** l'axe d'articulation de l'ouvrant est excentré par rapport au plan dudit ouvrant et **en ce que** l'élément d'articulation est collé sur l'ouvrant.

10. Meuble d'enceinte climatique selon l'une des revendications précédentes, **caractérisé en ce que** le vitrage isolant présente des feuilles de verre décalées (2, 3) sur toute la périphérie et **en ce que** un réseau chauffant (8) est déposé sur la zone décalée le long du joint de scellage minéral (6).

11. Meuble d'enceinte climatique selon l'une des revendications précédentes, **caractérisé en ce qu'**au moins une feuille de verre du vitrage isolant est recouverte d'une ou plusieurs couches fonctionnelles sur au moins une de ces faces.

12. Meuble d'enceinte climatique selon l'une des revendications précédentes, **caractérisé en ce que** le vitrage isolant (1) est pourvu sur au moins son chant d'un profilé (9, 10) collé, notamment en matière plastique semi-rigide avec au moins une partie présentant une surextrusion métallique (15).

13. Meuble d'enceinte climatique selon l'une des revendications précédentes, **caractérisé en ce que** l'ouvrant est muni d'un élément de rappel du type bielle-ressort.

## Claims

1. Climatic enclosure furniture comprising at least two opening parts consisting of insulating glazing (1) composed of at least two sheets of glass (2, 3) between which a vacuum has been produced and joined at their periphery by a mineral sealing joint (6), the seal between the two opening parts being produced by means of an upright (13) which is fixed to one of the edges of the two opening parts and which straddles the edges of the two opening parts so as to create a stop for these two opening parts, the said sealing upright (13) being made from plastics material which adopts the deformation due to the flexing of the glazing.

2. Climatic enclosure furniture according to Claim 1, **characterised in that** the said sealing upright (13) has a magnetic strip (14) at its contact with the edge of the adjoining opening part.

3. Climatic enclosure furniture according to Claim 2, **characterised in that** the part of the sealing upright comprising a magnetic strip is in the form of a bellows (16).

4. Climatic enclosure furniture according to one of the preceding claims, **characterised in that** the seal between the opening part and the lateral end (17, 18) of the furniture is produced at the edge of the opening part by means of a sealing joint (19) deformable locally in its thickness and over its width and disposed on the said lateral ends (17, 18) of the furniture.

5. Climatic enclosure furniture according to one of the preceding claims, **characterised in that** it comprises an odd number of doors or opening parts and **in that** at least the seal between the two lateral ends of an opening part which corresponds to an independent door and the furniture is produced at the edges of the opening part by means of a sealing joint deformable locally in its thickness over its width and disposed on the one hand on a lateral part of the furniture and on the other hand on an intermediate upright.

6. Climatic enclosure furniture according to Claim 4 or 5, **characterised in that** the said sealing joint (19) has a width greater than the maximum width of the deformation flexion of the glazing.

7. Climatic enclosure furniture according to Claims 4 to 6, **characterised in that** the said sealing joint (19) is made from biocidal flexible polyvinyl chloride.

8. Climatic enclosure furniture according to one of the preceding claims, **characterised in that** the seal between the opening part and the top and bottom edges of the furniture is produced by means of compressible magnetic sealing joints (20) disposed on the said edges of the furniture so that the contact is achieved at the periphery of the opening part.

9. Climatic enclosure furniture according to one of the preceding claims, **characterised in that** the axis of articulation of the opening part is off-centre with respect to the plane of the said opening part and **in that** the articulation element is adhesively bonded to the opening part.

10. Climatic enclosure furniture according to one of the preceding claims, **characterised in that** the insulating glazing has offset sheets of glass (2, 3) over the entire periphery and **in that** a heating network (8) is deposited on the offset area along the mineral sealing joint (6).

11. Climatic enclosure furniture according to one of the preceding claims, **characterised in that** at least one sheet of glass in the insulating glazing is covered with one or more functional layers on at least one of these faces.

12. Climatic enclosure furniture according to one of the preceding claims, **characterised in that** the insulating glazing (1) is provided on at least its edge with an adhesively bonded profiled section (9, 10), in particular made from semi-rigid plastics material with at least one part having a metallic extrusion (15).

13. Climatic enclosure furniture according to one of the preceding claims, **characterised in that** the opening part is provided with a return element of the spring link type.

## Patentansprüche

1. Möbel mit klimatisiertem Innenraum, das wenigstens zwei Flügel umfasst, die aus einer Isolierglasscheibe (1) bestehen, die sich aus mindestens zwei Glasscheiben (2, 3) zusammensetzt, zwischen denen ein Vakuum erzeugt worden ist und welche am Umfang durch eine anorganische Versiegelung (6) vereinigt sind, wobei die Dichtheit zwischen den zwei Flügeln von einer senkrechten Strebe (13) hergestellt wird, die an einem Rand der zwei Flügel befestigt ist und deren Ränder derart überlappt, dass ein Anschlag für die zwei Flügel geschaffen wird, und die senkrechte Dichtungsstrebe (13) aus einem Kunststoff besteht, der sich an die Verformung anschmiegt, die von der Durchbiegung der Isolierglasscheibe verursacht wird.

2. Möbel mit klimatisiertem Innenraum nach Anspruch 1, **dadurch gekennzeichnet, dass** die senkrechte Dichtungsstrebe (13) an der Berührungsstelle mit dem Rand des benachbarten Flügels ein magnetisches Band (14) aufweist.

3. Möbel mit klimatisiertem Innenraum nach Anspruch 2, **dadurch gekennzeichnet, dass** der Teil der senkrechten Dichtungsstrebe, der ein magnetisches Band umfasst, die Form eines Balges (16) besitzt.

4. Möbel mit klimatisiertem Innenraum nach einem der vorhergehenden Ansprüche, **dadurch gekennzeichnet, dass** die Dichtheit zwischen dem Flügel und dem seitlichen Ende (17, 18) des Möbels an der Flügelkante von einer Dichtung (19) hergestellt wird, die sich lokal in der Dicke und über die Breite verformen lässt und an den seitlichen Enden (17, 18) des Möbels angeordnet ist.

5. Möbel mit klimatisiertem Innenraum nach einem der vorhergehenden Ansprüche, **dadurch gekennzeichnet, dass** es eine ungerade Anzahl von Türen oder Flügeln hat, und **dass** wenigstens die Dichtheit zwischen den zwei seitlichen Enden eines Flügels, der einer unabhängigen Tür entspricht, und dem Möbel an den Kanten des Flügels von einer Dichtung hergestellt wird, die sich lokal in der Dicke und über die Breite verformen lässt und einerseits auf einem Seitenteil des Möbels und andererseits auf einer senkrechten Zwischenstrebe angeordnet ist.

6. Möbel mit klimatisiertem Innenraum nach Anspruch 4 oder 5, **dadurch gekennzeichnet, dass** die Dichtung (19) breiter als die größte Breite der von einer Verformung hervorgerufenen Durchbiegung der Isolierglasscheibe ist.

7. Möbel mit klimatisiertem Innenraum nach einem der Ansprüche 4 bis 6, **dadurch gekennzeichnet, dass** die Dichtung (19) aus einem nachgiebigen, bioziden Polyvinylchlorid besteht.

8. Möbel mit klimatisiertem Innenraum nach einem der vorhergehenden Ansprüche, **dadurch gekennzeichnet, dass** die Dichtheit zwischen dem Flügel und dem oberen und dem unteren Rand des Möbels von komprimierbaren Magnetdichtungen (20) realisiert wird, die an diesen Rändern des Möbels derart angeordnet sind, dass der Kontakt am Umfang des Flügels hergestellt wird.

9. Möbel mit klimatisiertem Innenraum nach einem der vorhergehenden Ansprüche, **dadurch gekennzeichnet, dass** die Gelenkachse des Flügels in Bezug auf dessen Ebene exzentrisch ist, und **dass** das Gelenkelement auf den Flügel geklebt ist.

10. Möbel mit klimatisiertem Innenraum nach einem der vorhergehenden Ansprüche, **dadurch gekennzeichnet, dass** die Isolierglasscheibe Glasscheiben (2, 3) aufweist, die über den gesamten Umfang versetzt sind, und **dass** auf dem entlang der anorganischen Versiegelung (6) versetzten Bereich ein Beheizungsnetz (8) aufgebracht ist.

11. Möbel mit klimatisiertem Innenraum nach einem der vorhergehenden Ansprüche, **dadurch gekennzeichnet, dass** mindestens eine Glasscheibe der Isolierglasscheibe auf wenigstens einer Seite mit einer oder mehreren fünktionellen Schichten überzogen ist.

12. Möbel mit klimatisiertem Innenraum nach einem der vorhergehenden Ansprüche, **dadurch gekennzeichnet, dass** die Isolierglasscheibe (1) wenigstens an der Kante mit einem aufgeklebten Profil (9, 10), insbesondere aus einem halbsteifen Kunststoff mit mindestens einem eine aufextrudierte metallische Überdicke aufweisenden Teil, versehen ist.

13. Möbel mit klimatisiertem Innenraum nach einem der vorhergehenden Ansprüche, **dadurch gekennzeichnet, dass** der Flügel mit einem Rückstellelement vom Typ Rückholfeder versehen ist.
